# EUROPÄISCHE PATENTSCHRIFT

(11) **EP 1 040 872 B1**
(45) Veröffentlichungstag und Bekanntmachung des Hinweises auf die Patenterteilung: **08.11.2006**
(21) Anmeldenummer: 00106197.7
(22) Anmeldetag: 22.03.2000
(51) Int. Cl.: B02C 17/18

(54) **Rohrmühle**
Tube mill
Broyeur tubulaire

(30) Priorität: 30.03.1999 DE 19914288
(43) Veröffentlichungstag der Anmeldung: 04.10.2000
(73) Patentinhaber: KHD Humboldt Wedag GmbH, 51170 Köln (DE)
(72) Erfinder: Strasser, Siegfried, 53804 Much (DE); Göddecke, Franz, 51381 Leverkusen (DE); Süssegger, Albert, 53783 Eitorf (DE); Hagedorn, Alexander, 50259 Pulheim (DE)

(56) Entgegenhaltungen:
- EP-A- 0 184 326
- GB-A- 1 162 933
- US-A- 2 198 463

## Beschreibung

Die Erfindung betrifft eine Rohrmühle mit einem drehbar gelagerten Mühlenrohr mit einem Mahlgutaufgabeende und einem Mahlgutaustragsende, das von einem Gutausfallgehäuse zum Austrag des gemahlenen Gutes sowie ggf. des Mühlengases umhaust ist. Eine solche Rohrmühle ist aus der Druckschrift EP-B-0184326 bereits bekannt.

Rohrmühlen dienen zur Zerkleinerung bzw. Mahlung von Mahlgut, das im rotierenden Mühlenrohr vom Mahlgutaufgabeende zum Mahlgutaustragsende in der Regel mit Einsatz einer Mühlenluft bzw. auch eines Trocknungsgases transportiert wird und dabei meist mit Hilfe von im Mühlenrohr befindlichen Mahlkörpern wie z. B. Stahlkugeln gemahlen wird, so daß man auch von Luftstrommühlen, Kugelmühlen etc. spricht. Bekannt ist (EP-B-0184326), am Mahlgutaustragsende einer Rohrmühle einen Austragskonus anzuordnen, der um den Umfang verteilte Öffnungen für den Austrag des Mahlgutes und des Mühlengases aufweist. Dabei sind die Mahlgut- und Mühlengas-Austragsöffnungen von einem stationären Gutausfallgehäuse umhaust, in welchem das gemahlene Gut nach unten fällt, unten ausgetragen wird und meist durch ein Becherwerk zu einem nachgeschalteten Sichter transportiert wird, während das mit Feinstkorn beladene Mühlengas oben aus dem stationären Gutausfallgehäuse abgezogen und ebenfalls einem Sichter zugeleitet wird. Das vom Sichter abgetrennte Sichtergrobgut (Grieße) wird zum Mahlgutaufgabeende der Rohrmühle rezirkuliert. Die Rohrmühle und der bisher notwendig gewesene wenigstens eine externe Sichter bilden also eine Kreislaufmahlanlage, die zusammen mit den notwendigen Fördereinrichtungen wie Becherwerke etc. relativ aufwendig gebaut ist.

Der Erfindung liegt die Aufgabe zugrunde, eine Rohrmühle so zu gestalten, daß mit ihr mit geringem maschinellen Aufwand eine einfach und kompakt gebaute Kreislaufmahleinrichtung geschaffen werden kann, die auch höhere Gutkreislaufraten ohne große Betriebskosten bewältigen kann.

Diese Aufgabe wird gemäß der Erfindung mit einer Rohrmühle und alternativ mit einer Zweikammer-Rohrmühle mit den Merkmalen des Kennzeichnungsteils des Anspruchs 1 gelöst. Vorteilhafte Ausgestaltungen der Erfindung sind in den Unteransprüchen angegeben.

Charakteristisch für die erfindungsgemäße Rohrmühle ist, daß deren Gutausfallgehäuse nicht ein stationäres völlig unbewegtes Bauteil ist, sondern das Gutausfallgehäuse besteht aus zwei beabstandeten feststehenden nicht rotierenden Seiten-Stirnwänden, zwischen denen ein drehbar gelagerter und durch einen Drehantrieb in Drehung versetzbarer Materialförderring angeordnet ist. Dieser drehbar gelagerte Materialförderring des die Mahlgut- und Mühlengas-Austragsöffnungen umhausenden Gutausfallgehäuses rotiert mit z.B. ca. 40 - 80 % der kritischen Drehzahl, d. h. der Materialförderring nimmt wenigstens einen Teil des Mühlenaustragsgutes bis vor bzw. nach dem oberen Scheitelpunkt des Ringes mit und läßt dieses Gutmaterial von oben nach unten fallen, und zwar in einen integrierten Sichtraum, der im Zwischenraum zwischen der wenigstens einen Mahlgutaustragsöffnung des Mühlenrohres und dem drehbar gelagerten Materialförderring zwischen den beiden feststehenden Gutausfallgehäuse-Seiten-Stirnwänden gebildet ist. Es wäre auch möglich den Materialförderring schneller drehen zu lassen und das Gutmaterial mittels Abstreifer von der Ringinnenwand abzustreifen.

Zur Funktion des im drehbaren Materialförderring integrierten Sichtraums steht dieser mit einer Sichtlufteintrittsöffnung, einer Sichtluft- und Sichterfeingut-Austragsöffnung sowie mit einer Sichtergrobgut-Austragsöffnung in wenigstens einer der beiden Seiten-Stirnwände in Verbindung. Becherwerke oder andere platzbeanspruchende Förderorgane zum Transport des Mühlenaustragsgutes zum integrierten Sichter sowie der bisher immer notwendig gewesene wenigstens eine externe Sichter entfallen.

Im integrierten Sichtraum des Gutausfallgehäuses mit dem drehbar gelagerten Materialförderring kann wenigstens ein Stabkorb eines dynamischen Sichters angeordnet sein, wobei die Stabkorbachse parallel zur Mühlenrohrachse liegt. Die Zufuhr des Mühlenaustragsgutes zum integrierten Sichter, der ein statischer und/oder ein dynamischer Sichter sein kann, erfolgt zum Teil durch den rotierenden Materialförderring und zum Teil durch die Mühlenluft und/oder Sichtluft. In der Regel ist die Mühlenluft mengenmäßig geringer als die zur Sichtung des Mühlenaustragsgutes erforderliche Sichtluft, so daß zur Unterstützung der Sichtung in der Regel Außenluft als Sichtluft in den integrierten Sichtraum eingezogen wird. Bei der Mahltrocknung feuchter Güter kann zur Sichtung auch ein Heißgasstrom herangezogen werden.

Das im integrierten Sichtraum gesammelte Sichtergrobgut, das bei einem dynamischen Sichter z. B. an der Peripherie des wenigstens einen rotierenden Stabkorbs gesammelt bzw. vom Sichtluftstrom abgetrennt wird, wird über ein Förderorgan insbesondere eine Grieße-Luftförderrinne zum Mahlguteintrag der Rohrmühle rezirkuliert, so daß eine kompakt gebaute Kreislaufmahleinrichtung zustande kommt.

Von dem im Gutausfallgehäuse integrierten Sichtraum geht durch eine Öffnung in wenigstens einer der beiden Gutausfallgehäuse-Seiten-Stirnwände eine Leitung zum Abzug der mit Sichterfeingut beladenen Sichtluft ab, die zu einem Abscheider zur Abtrennung des Feingutes von der Sichtluft führt.

Die Erfindung und deren weitere Merkmale und Vorteile werden anhand des in den Figuren schematisch dargestellten Ausführungsbeispieles näher erläutert. Es zeigt:
- Figur 1:: In Seitenansicht, teilweise im Vertikalschnitt, die erfindungsgemäße Rohrmühleneinrichtung mit integriertem Sichter, ausgestaltet zu einer Kreislaufmahleinrichtung;
- Figur 2:: einen Querschnitt längs der Linie II-II der Figur 1;
- Figur 3:: einen Detailquerschnitt längs der Linie III-III der Figur 2, und
- Figur 4:: die Erfindung angewendet bei einer sogenannten Zweikammer-Rohrmühle mit Mittenaustrag.

Die Rohrmühle der Figur 1 weist ein drehbar gelagertes Mühlenrohr 10 auf mit einem Mahlgutaufgabeende an der rechten Seite und einem Mahlgutaustragsende an der linken Seite. Am Mahlgutaustragsende schließt sich an das Mühlenrohr 10 ein Mühlenaustragskonus 11 an, über den die Rohrmühle von einem Motor 12 angetrieben wird. Das Mahlgut wird aus einem Aufgabebunker 13 über einen Dosierer 14 und über eine Einlaufschurre 15 in das mit Mahlkörpern wie z.B. Kugeln gefüllte Mühlenrohr 10 eingeführt. In das Mühlenrohr 10 wird am Mahlgutaufgabeende auch noch Mühlenluft 16 eingesaugt. Bei der Mahltrocknung feuchter Güter kann als Mühlenluft 16 auch ein Heißgasstrom eingesetzt werden. Um den Umfang des Mühlenaustragskonusses 11 sind mehrere Öffnungen 17 zum Austrag des gemahlenen Gutes sowie der Mühlenluft verteilt angeordnet.

Der Mühlenaustragskonus 11 mit seinen Mahlgut- und Mühlenluft-Austragsöffnungen 17 ist von einem Gutausfallgehäuse umhaust, das erfindungsgemäß aus zwei beabstandeten feststehenden nicht rotierenden Seiten-Stirnwänden 18 und 19 besteht, zwischen denen ein drehbar gelagerter in Drehung versetzbarer Materialförderring 20 angeordnet ist, der das Gutausfallgehäuse an der Peripherie der Seiten-Stirnwände 18, 19 nach außen abschließt. Dazu ist der Materialförderring 20 auf Rollen 21 und 22 drehbar gelagert, und die Rotation des Materialförderringes 20 erfolgt über dessen zylindrischen Mantel z. B. durch die angetriebene Lagerrolle 22. Das aus den Austragsöffnungen 17 der Rohrmühle ausgetragene Mahlgut fällt nach unten auf die Innenwandung des rotierenden Materialförderringes 20, die gegebenenfalls mit Hubelementen versehen sein kann, wobei die Drehzahl des Ringes 20 unterhalb der sogenannten kritischen Drehzahl liegt, d. h. daß der Ring 20 das gemahlene Gut bis in den Bereich des oberen Scheitelpunktes des Ringes mitnimmt und dieses Gutmaterial von oben nach unten fallen läßt, und zwar in einen oberhalb des Mühlenaustragskonusses 11 im Gutausfallgehäuse angeordneten Sichtraum 23, dessen Gehäuse also von den beiden Seiten-Stirnwänden 18, 19 gebildet ist. Der Materialförderring 20 kann, wie im Ausführungsbeispiel der Figur 1 gezeigt, an seinen beiden Seiten die Ränder der beiden beabstandeten Seiten-Stirnwände 18, 19 umgreifen; jedoch können die beiden Ränder des Ringes 20 auch innerhalb der beiden beabstandeten Stirnwände 18, 19 angeordnet sein.

Wie aus den Figuren 2 und 3 hervorgeht, sind in wenigstens einer der beiden Seiten-Stirnwände 18,19 des Gutausfallgehäuses Sichtlufteintrittsöffnungen 24, 25 sowie eine Sichtluft- und Sichterfeingut-Austragsöffnung 26 (Fig. 1) angeordnet, von der eine Leitung 27 zum Abzug der mit Sichterfeingut beladenen Sichtluft abgeht, die zu einem Abscheider 28 zur Abtrennung des Feinguts 29 von der Sichtluft 30 führt, die von einem nicht dargestellten Saugzuggebläse abgezogen wird.

Im Sichtraum 23 des Gutausfallgehäuses ist gemäß Ausführungsbeispiel wenigstens ein Stabkorb 31 eines dynamischen Sichters angeordnet, wobei die Stabkorbachse parallel zur Mühlenrohrachse liegt. Das an der Peripherie des vom Stabkorbantriebsmotor 32, angetriebenen rotierenden Stabkorbs 31 gesammelte Sichtergrobgut wird über ein Förderorgan 33, insbesondere eine Grieße-Luftförderrinne, zum Mahlguteintrag der Rohrmühle rezirkuliert.

Aus dem Schnittbild der Figur 2 erkennt man anhand der dort eingezeichneten Pfeile, daß das Mühlenrohr 10 sowie der Materialförderring 20 des Gutausfallgehäuses im gleichen Drehsinn drehen können. Es wäre aber auch ein unterschiedlicher Drehsinn möglich. Ferner erkennt man aus dem Schnittbild der Figur 2, daß im Gutausfallgehäuse auf dem Strömungsweg von den Mahlgutaustragsöffnungen 17 der Rohrmühle zum Rotor des Stabkorbsichters 31 leitblechartige Einbauten 34 zur Führung des Sichtluft-Mahlfeingut-Stromes 35 angeordnet sind.

Figur 4 zeigt, daß die Erfindung auch bei einer Zweikammer-Rohrmühle mit Mittenaustrag eingesetzt werden kann. Bei dieser Zweikammermühle ist im mittleren Längsbereich das die Mahlgutaustragsöffnungen 17 der beiden Mahlkammern 36, 37 umhausende Gutausfallgehäuse angeordnet, welches ebenfalls aus den zwei beabstandeten feststehenden nicht rotierenden Seiten-Stirnwänden 18,19 sowie aus dem in Drehung versetzbaren Materialförderring 20 zusammengesetzt ist. Im Sichtraum des Gutausfallgehäuses der Zweikammer-Mühle ist wenigstens ein Sichterstabkorb 31 a angeordnet, an dessen beiden Rotorenden in Zwillingsausführung je ein mit Sichterfeingut beladener Sichtluftstrom
27 a, 27 b abgezogen wird, wobei das an der Peripherie der beiden Stabkorbhälften gesammelte Sichtergrobgut einesteils zum Mahlguteintrag der einen Mahlkammer 36 und andernteils zum Mahlguteintrag der anderen Mahlkammer 37 rezirkuliert wird.

Die Erfindung ist nicht nur anwendbar bei Rohrmühlen mit Zentralantrieb, sondern auch bei Rohrmühlen mit anderen Antrieben, z. B. Zahnkranzantrieb.

## Patentansprüche

1. Rohrmühle mit einem drehbar gelagerten Mühlenrohr (10) mit einem Mahlgutaufgabeende und einem Mahlgutaustragsende, das von einem Gutausfallgehäuse zum Austrag des gemahlenen Gutes sowie ggf. des Mühlengases umhaust ist,
**gekennzeichnet durch** folgende Merkmale:
- das Gutausfallgehäuse besteht aus zwei beabstandeten feststehenden nicht rotierenden Seiten-Stirnwänden (18,19), zwischen denen ein drehbar gelagerter in Drehung versetzbarer Materialförderring (20) angeordnet ist;
- im Zwischenraum zwischen der wenigstens einen Mahlgutaustragsöffnung (17) des Mühlenrohres (10) und dem drehbar gelagerten Materialförderring (20) ist zwischen den beiden feststehenden Gutausfallgehäuse-Seiten-Stirnwänden (18, 19) ein Sichtraum (23) integriert mit Sichtlufteintrittsöffnung (24), Sichtluft- und Sichterfeingut-Austragsöffnung (26) sowie Sichtergrobgutaustragsöffnung in wenigstens einer der beiden Seiten-Stirnwände.

2. Rohrmühle nach Anspruch 1,
**dadurch gekennzeichnet, daß** der drehbar gelagerte Materialförderring (20), dessen Innenwandung ggf. mit Hubelementen versehen ist, mit ca. 40 bis 80 % der kritischen Drehzahl rotiert, d. h. daß der Materialförderring wenigstens einen Teil des Mühlenaustragsgutes bis vor bzw. nach dem oberen Scheitelpunkt des Ringes (20) mitnimmt und dieses Gutmaterial von oben in den integrierten Sichtraum (23) fallen läßt, oder bei überkritischer Drehzahl das Gutmaterial mittels Abstreifer von der Ringinnenwandung abgestreift wird.

3. Rohrmühle nach Anspruch 2,
**dadurch gekennzeichnet, daß** die Zufuhr des Mühlenaustragsgutes zum Sichtraum zum Teil durch den rotierenden Materialförderring (20) (Grobgut) und zum Teil durch die Mühlenluft und/oder Sichtluft (Feingut) erfolgt.

4. Rohrmühle nach den Ansprüchen 1 bis 3,
**dadurch gekennzeichnet, daß** die Rotation des Materialförderringes (20) über dessen zylindrischen Mantel durch eine oder mehrere angetriebene Lagerrollen (22) erfolgt.

5. Rohrmühle nach einem der Ansprüche 1 bis 4,
**dadurch gekennzeichnet, daß** im Sichtraum (23) des Gutausfallgehäuses mit dem drehbar gelagerten Materialförderring (20) wenigstens ein Stabkorb (31) eines dynamischen Sichters angeordnet ist, wobei die Stabkorbachse parallel oder geneigt zur Mühlenrohrachse liegt.

6. Rohrmühle nach den Ansprüchen 3 oder 5,
**dadurch gekennzeichnet, daß** im Gutausfallgehäuse auf dem Strömungsweg von der wenigstens einen Mahlgutaustragsöffnung (17) der Rohrmühle zum Sichter, insbesondere Stabkorbsichter (31), leitblechartige Einbauten (34) zur Führung des Sichtluft-Mahlfeingut-Stromes (35) angeordnet sind.

7. Rohrmühle nach Anspruch 5,
**dadurch gekennzeichnet, daß** das an der Peripherie des rotierenden Stabkorbs (31) des integrierten Stabkorbsichters gesammelte Sichtergrobgut über ein Förderorgan (33), insbesondere eine Grieße-Luftförderrinne, zum Mahlguteintrag der Rohrmühle rezirkuliert wird.

8. Rohrmühle nach Anspruch 5,
**dadurch gekennzeichnet, daß** das Antriebsstück des Stabkorbs (31) des integrierten Stabkorbsichters durch die eine Gutausfallgehäuse-Seiten-Stirnwand (19) nach außen zu ihrem Antrieb (32) herausgeführt ist, während die andere Gutausfallgehäuse-Seiten-Stirnwand (18) eine Öffnung (26) aufweist, die dem antriebsseitigen Stabkorbende gegenüberliegt und von der eine Leitung (27) zum Abzug der mit Sichterfeingut beladenen Sichtluft abgeht, die zu einem Abscheider (28) zur Abtrennung des Feingutes (29) von der Sichtluft (30) führt.

9. Zweikammer-Rohrmühle mit Mittenaustrag, bei dem im mittleren Längsbereich der Zweikammermühle das die Mahlgutaustragsöffnungen (17) der beiden Mahlkammern (26, 27) umhausende Gutausfallgehäuse angeordnet ist,
**gekennzeichnet durch** die im kennzeichen des Anspruchs 1 angegebenen Merkmale.

10. Zweikammer-Rohrmühle nach Anspruch 9,
**dadurch gekennzeichnet, daß** im Sichtraum des Gutausfallgehäuses der Zweikammermühle wenigstens ein Sichterstabkorb (31 a) angeordnet ist, an dessen beiden Rotorenden in Zwillingsausführung je ein mit Sichterfeingut beladener Sichtluftstrom (27 a, 27 b) abgezogen wird, wobei das an der Peripherie der beiden Stabkorbhälften gesammelte Sichtergrobgut eines-teils zum Mahlguteintrag der einen Mahlkammer (36) und anderenteils zum Mahlguteintrag der anderen Mahlkammer (37) rezirkuliert wird.

## Claims

1. Tube mill having a rotatably mounted milling tube (10) with a milling material feed end and a milled material discharge end, which is enclosed by a material exit housing for the discharge of the milled material and, if appropriate, the milling gas,
**characterized by** the following features:
- the material exit housing comprises two spaced-apart, stationary, non-rotating side walls (18, 19), between which there is arranged a rotatably mounted material conveying ring (20) that can be set rotating;
- in the interspace between the at least one milled material exit opening (17) of the milling tube (10) and the rotatably mounted material conveying ring (20), between the two stationary material exit housing sidewalls (18, 19), a screening region (23) is integrated, having a screening air inlet opening (24), screening air and fine screened material discharge opening (26) and also a coarse screened material discharge opening in at least one of the two side walls.

2. Tube mill according to Claim 1, **characterized in that** the rotatably mounted material conveying ring (20), whose inner wall is possibly provided with lifting elements, rotates at about 40 to 80% of the critical rotational speed, that is to say that the material conveying ring carries along at least some of the mill discharge material until it is upstream or downstream of the upper vertex of the ring (20) and allows this material to fall from above into the integrated screening region (23) or, in the case of an above-critical rotational speed, the material is stripped off the inner wall of the ring by means of strippers.

3. Tube mill according to Claim 2, **characterized in that** the supply of the mill discharge material to the screening region is carried out partly by the rotating material conveying ring (20) (coarse material) and partly by the milling air and/or screening air (fine material).

4. Tube mill according to Claims 1 to 3, **characterized in that** the rotation of the material conveying ring (20) is carried out via its cylindrical shell by means of one or more driven supporting rollers (22).

5. Tube mill according to one of Claims 1 to 4, **characterized in that** in the screening region (23) of the material exit housing having the rotatably mounted material conveying ring (20) there is arranged at least one bar cage (31) of a dynamic screen, the axis of the bar cage lying parallel to or at an angle to the milling tube axis.

6. Tube mill according to Claims 3 or 5, **characterized in that** in the material exit housing, on the flow path from the at least one milled material exit opening (17) of the tube mill to the screen, in particular the bar cage screen (31), there are arranged built-in fittings (34) similar to guide plates for guiding the screening air-fine milled material stream (35).

7. Tube mill according to Claim 5, **characterized in that** the coarse screened material collected at the periphery of the rotating rod cage (31) of the integrated rod cage screen is recirculated to the milling material inlet of the tube mill via a conveying element (33), in particular a grit-air conveying trough.

8. Tube mill according to Claim 5, **characterized in that** the drive piece of the rod cage (31) of the integrated rod cage screen is led to the outside to its drive (32) through one material exit housing side wall (19), while the other material exit housing side wall (18) has an opening (26) which is opposite the rod cage end on the drive side and from which a line (27) for the extraction of the screening air loaded with fine screened material leaves and leads to a separator (28) for the separation of the fine material (29) from the screening air (30).

9. Two-chamber tube mill having a central discharge, in which, in the central longitudinal region of the two-chamber mill, the material exit housing enclosing the milled material exit openings (17) of the two milling chambers (26, 27) is arranged, **characterized by** the features specified in the characterizing part of Claim 1.

10. Two-chamber tube mill according to Claim 9, **characterized in that** in the screening region of the material exit housing of the two-chamber mill there is arranged at least one screening rod cage (31a), at whose two rotor ends, in a twin design, in each case a screening air stream (27a, 27b) loaded with fine screened material is extracted, one part of the coarse screened material collected at the periphery of the two halves of the rod cage being recirculated to the milling material inlet of the one milling chamber (36) and the other part being recirculated to the milling material inlet of the other milling chamber (37).

## Revendications

1. Broyeur tubulaire comprenant un tube de broyeur (10) monté à rotation avec une extrémité de chargement de produit de broyage et une extrémité de déchargement de produit de broyage, qui est enveloppé par un boîtier de chute de produit pour décharger le produit broyé ainsi qu'éventuellement le gaz de broyage,
**caractérisé par** les caractéristiques suivantes :
- le boîtier de chute de produit se compose de deux parois frontales latérales espacées fixes ne tournant pas (18, 19) entre lesquelles est disposé un anneau de transport de matériau (20) monté à rotation et pouvant être entraîné en rotation,
- dans l'espace intermédiaire entre l'au moins une ouverture de décharge de produit de broyage (17) du tube de broyeur (10) et l'anneau de transport de matériau (20) monté à rotation est intégré un espace de séparation (23) entre les deux parois frontales latérales fixes (18, 19) du boîtier de chute de produit, avec une ouverture d'entrée d'air de séparation (24), une ouverture de décharge d'air de séparation et de décharge de produit fin séparé (26) ainsi qu'une ouverture de décharge de produit grossier séparé dans au moins l'une des deux parois frontales latérales.

2. Broyeur tubulaire selon la revendication 1,
**caractérisé en ce que** l'anneau de transport de matériau (20) monté à rotation, dont la paroi intérieure est éventuellement pourvue d'éléments de levage, tourne à environ 40 à 80% de sa vitesse critique, c'est-à-dire que l'anneau de transport de matériau entraîne au moins une partie du produit de décharge du broyeur jusqu'avant ou après le sommet supérieur de l'anneau (20) et laisse tomber ce produit par le haut dans l'espace de séparation intégré (23), ou, à la vitesse surcritique, le matériau est raclé de la paroi intérieure de l'anneau au moyen d'une racle.

3. Broyeur tubulaire selon la revendication 2,
**caractérisé en ce que** l'apport en produit de décharge du broyeur à l'espace de séparation s'effectue en partie par l'anneau de transport de matériau (20) rotatif (produit grossier) et en partie par l'air du broyeur et/ou l'air de séparation (produit fin).

4. Broyeur tubulaire selon les revendications 1 à 3,
**caractérisé en ce que** la rotation de l'anneau de transport de matériau (20) s'effectue par le biais de son enveloppe cylindrique par un ou plusieurs rouleaux de palier entraînés (22).

5. Broyeur tubulaire selon l'une quelconque des revendications 1 à 4,
**caractérisé en ce que** dans l'espace de séparation (23) du boîtier de chute de produit avec l'anneau de transport de matériau (20) monté à rotation, au moins un panier à barres (31) d'un séparateur dynamique est prévu, l'axe du panier à barres étant parallèle ou incliné par rapport à l'axe du tube de broyeur.

6. Broyeur tubulaire selon les revendications 3 ou 5,
**caractérisé en ce que** dans le boîtier de chute de produit sur la trajectoire d'écoulement d'au moins une ouverture de décharge de produit de broyage (17) du broyeur tubulaire vers le séparateur, notamment le séparateur à panier à barres (31), on prévoit des éléments encastrés de type tôle directrice (34) pour le guidage du courant de produit fin de broyage de l'air de séparation (35).

7. Broyeur tubulaire selon la revendication 5,
**caractérisé en ce que** le produit grossier de séparation accumulé à la périphérie du panier à barres rotatif (31) du séparateur à panier à barres intégré est recirculé par le biais d'un organe de transport (33), notamment une rigole de transport par air de semoules, pour le chargement de produit de broyage dans le broyeur tubulaire.

8. Broyeur tubulaire selon la revendication 5,
**caractérisé en ce que** l'élément d'entraînement du panier à barres (31) du séparateur à panier à barres intégré est ressorti vers l'extérieur vers son entraînement (32) par la paroi frontale latérale (19) du boîtier de chute de produit, tandis que l'autre paroi frontale latérale (18) du boîtier de chute de produit présente une ouverture (26) qui est en regard de l'extrémité du panier à barres du côté de l'entraînement, et de laquelle part une conduite (27) pour l'évacuation de l'air de séparation chargé de produit fin séparé, qui conduit à un séparateur (28) pour la séparation du produit fin (29) et de l'air de séparation (30).

9. Broyeur tubulaire à deux chambres comprenant une décharge centrale, dans lequel le boîtier de chute de produit entourant les ouvertures de décharge de produit de broyage (17) des deux chambres de broyage (26, 27) est disposé dans la région longitudinale centrale du broyeur à deux chambres,
**caractérisé par** les caractéristiques indiquées dans la partie caractérisante de la revendication 1.

10. Broyeur tubulaire à deux chambres selon la revendication 9,
**caractérisé en ce que** dans l'espace de séparation du boîtier de chute de produit du broyeur à deux chambres est disposé au moins un panier à barres de séparation (31a) aux deux extrémités de rotor duquel, dans une réalisation jumelée, sont extraits à chaque fois un courant d'air de séparation respectif (27a, 27b) chargé de produit fin de séparation, le produit grossier de séparation accumulé sur la périphérie des deux moitiés du panier à barres étant recirculé pour une partie vers l'entrée de produit de broyage d'une des chambres de broyage (36) et pour une autre partie vers l'entrée de produit de broyage de l'autre chambre de broyage (37).
